# EUROPÄISCHE PATENTSCHRIFT

(11) **EP 4 373 595 B1**
(45) Veröffentlichungstag und Bekanntmachung des Hinweises auf die Patenterteilung: **27.08.2025**
(21) Anmeldenummer: 22743778.7
(22) Anmeldetag: 30.06.2022
(51) Int. Cl.: A63G 1/38, A63G 1/44

(54) **TAUMELANORDNUNG UND TAUMELVERFAHREN**
WOBBLING ASSEMBLY AND WOBBLING METHOD
ENSEMBLE OSCILLANT ET PROCÉDÉ D'OSCILLATION

(30) Priorität: 19.07.2021 DE 202021103837 U
(43) Veröffentlichungstag der Anmeldung: 29.05.2024
(73) Patentinhaber: Raw Tex International Establishment, 9494 Schaan (LI)
(72) Erfinder: SPIELDIENER, Patrick, 9494 Schaan (LI)
(74) Vertreter: ERNICKE Patent- und Rechtsanwälte PartmbB
(86) Internationale Anmeldenummer: PCT/EP2022/068075
(87) Internationale Veröffentlichungsnummer: WO 2023/001518

(56) Entgegenhaltungen:
- WO-A1-2020/016574
- DE-U1- 9 208 722
- US-A- 3 104 103

## Beschreibung

Die Erfindung betrifft eine Taumelanordnung für eine Belustigungseinrichtung und ein Taumelverfahren mit den Merkmalen in den selbstständigen Ansprüchen.

Eine solche mehrachsig bewegliche Taumelanordnung für eine Belustigungseinrichtung ist aus der DE 92 08 722 U1 bekannt. Sie zeigt ein Karussell mit kombinierter Dreh- und Schwenkbewegung von Fahrgastträgern an einem kegelförmigen Rotationskörper mit einem Kardangelenk und einer im Rotationskörper angeordneten glockenartigen Kulisse, welche über ein weiteres Kardangelenk dreh- und schwenkbar ist und dadurch Pendelbewegungen des Rotationskörpers erzwingt.

Die WO 2020/016574 A1 befasst sich ebenfalls mit einem Karussell, das Fahrgastträger an sternförmig angeordneten Tragarmen aufweist, wobei die Tragarme drehbar an einer Stützplattform gelagert sind, wobei die Stützplattform an einem Kippmechanismus mit Zylindern höhenverstellbar und kippfähig abgestützt ist.

Die WO 99/56846 A1 zeigt eine andere Taumelanordnung, die einen mit Fahrgästen besetzbaren Taumelträger und eine Bewegungseinrichtung mit einer Antriebseinrichtung zur Erzeugung der Taumelträgerbewegungen aufweist. Die Taumelanordnung ist auf einem Fahrgestell angeordnet.

Aus der DE 103 50 059 B4 ist eine andere Taumelanordnung in stationärer Bauweise bekannt. Die Antriebseinrichtung weist mehrere linear ausfahrbare hydraulische bzw. pneumatische Stellzylinder oder Kugelumlaufspindeln auf.

Deren Abtriebselemente sind am freien Ende mit Ansätzen an der Unterseite einer Plattform gelenkig verbunden. Auf der Plattform ist ein Fahrgastträger drehbar gelagert.

Die EP 0 324 567 A2 zeigt ebenfalls eine stationäre Taumelanordnung mit einem mehrachsig beweglichen Kabinensimulator. Die Antriebseinrichtung wird bei den vorgenannten Entgegenhaltungen durch Hydraulikzylinder zwischen einer Basis und einem als Plattform ausgebildeten Tragmittel gebildet.

Die DE 20 2017 101 781 U1 lehrt eine Wippe mit einem Schienenabschnitt und einem darauf befindlichen Fahrgastträger, wobei die Wippe eine schräge Drehachse aufweist.

Die DE 10 2010 050 302 A1 betrifft ein Kreuz- oder Kugelgelenk für ein Spielgerät, das durch eine spielende Person mit Gewichtsverlagerung und Muskelkraft betrieben wird.

Es ist Aufgabe der vorliegenden Erfindung, eine weiter verbesserte Taumeltechnik aufzuzeigen.

Die Erfindung löst diese Aufgabe mit den Merkmalen in den selbstständigen Ansprüchen.

Die beanspruchte Taumeltechnik, d.h. die mehrachsig bewegliche Taumelanordnung, das zugehörige Verfahren und die Belustigungseinrichtung, haben verschiedene Vorteile.

Die Bewegungseinrichtung der Taumelanordnung weist neben der Antriebseinrichtung auch eine längenverstellbare Führungseinrichtung und ein mehrachsiges Taumellager auf, welches den mit Fahrgästen besetzbaren Taumelträger und die Führungseinrichtung verbindet. Durch die Führungseinrichtung können die Taumelbewegungen des Taumelträgers besser kontrolliert werden. Insbesondere können unerwünschte seitliche Schiebebewegungen des Taumelträgers bei seiner Taumelbewegung vermieden werden. Dies ist von Vorteil, wenn der Taumelträger in eine Umgebung, **z.B.** in ein Silo und/oder in eine Szenerie, eingebaut ist.

Die Führungseinrichtung hat außerdem den Vorteil, dass sie außer Taumelbewegungen auch lineare Verstellbewegungen, insbesondere eine Höhenverstellung, des Taumelträgers ermöglicht. Die mehrachsige Taumelbewegung kann ähnlich wie bei einer fallenden Münze sein. Der Kinematikumfang für die Bewegung des Taumelträgers und der Fahrgäste kann vergrößert werden, wobei auch der Unterhaltungswert gesteigert wird.

Die Führungseinrichtung kann eine bevorzugt lineare und aufrechte Führungsachse für die Führung des Taumelträgers aufweisen. Das mehrachsige Taumellager kann auf der Führungsachse angeordnet sein. Vorteilhafterweise ist die Führungseinrichtung passiv ausgebildet und folgt den von der Antriebseinrichtung induzierten Bewegungen des Taumelträgers. Die Führungseinrichtung muss dadurch keine eigene Antriebstechnik aufweisen.

Die Führungseinrichtung und die Führungsachse können ortsfest und versenkt sowie bevorzugt zentral in einem umgebenden Silo angeordnet sein. Das Taumellager, bevorzugt Kardanlager, kann vorteilhafterweise nahe an der Oberfläche des Taumelträgers und zentral am Taumelträger angeordnet sein. Bevorzugt haben die Führungseinrichtung und die Führungsachse ebenfalls eine zentrale Anordnung relativ zum Taumelträger. In der **z.B.** horizontalen Ruhestellung des Taumelträgers kann zwischen dem Rand des Taumelträgers und der umgebenden Silowandung sowie einem dortigen Zugang für Fahrgäste ein schmaler Spalt bestehen. Die Taumelanordnung kann außerdem von einer Szenerie mit engem Abstand und einem ebenfalls schmalen Spalt umgeben sein.

Die stationäre Führungseinrichtung und das zentrale und oberflächennahe Taumellager halten und sichern den Taumelträger in seiner Lage im Silo und in der Szenerie. Sie können bei allen Taumelträgerbewegungen Kollisionen zwischen dem Taumelträger und dem Silo sowie der Szenerie verhindern und stets für einen ausreichenden und dabei kleinen Spalt bzw. Lichtraum sorgen. Eine rotationssymmetrische Ausbildung des Taumelträgers und des Silos sowie der Szenerie bezüglich der z.B. aufrechten Führungsachse sind günstig.

Der schmale Spalt erleichtert den Fahrgästen den Zutritt und das Verlassen des Taumelträgers zu Fuß und kann eine Brücke oder dgl. entbehrlich machen. Das evtl. Auf- und Abfahren eines mobilen Fahrgastträgers wird auch erleichtert. Der Abstand der Fahrgäste von der Szenerie kann ebenfalls klein gehalten und der Erlebnis- sowie Unterhaltungswert entsprechend gesteigert werden.

Vorteilhaft ist eine Ausgestaltung der Führungseinrichtung mit einer entlang der Führungsachse verstellbaren Führungsstütze. Diese kann insbesondere für die gewünschte Längenveränderung teleskopierbar sein. In der bevorzugten Ausführungsform ist die Führungsstütze als aufrechter und linear verstellbarer sowie bevorzugt teleskopierbarer Führungsmast ausgebildet. Das mehrachsige Taumellager kann sich am oberen Ende der Führungsstütze befinden. Es kann eine direkte Verbindung zwischen der Führungsstütze und dem Taumelträger herstellen. Diese Ausbildung ist auch für die erwähnte Sicherungsfunktion der Führungseinrichtung von Vorteil.

Das Taumellager kann einander bevorzugt rechtwinklig kreuzende Lagerachsen aufweisen. Dies sind vorzugsweise zwei Lagerachsen. In der bevorzugten Ausgestaltung sind diese in der Ruhe- und Ausgangsstellung horizontal ausgerichtet entlang einer räumlichen x-Achse und y-Achse. Die kreuzenden Lagerachsen können höhenversetzt zueinander angeordnet sein. In einer bevorzugten Ausführungsform schneiden sie sich. Das Taumellager ist bei einer solchen Ausgestaltung als Kardanlager bzw. als Kardangelenk ausgebildet. Diese Ausführung hat besondere kinematische Vorteile.

Das Taumellager ist in einem innen liegenden Bereich des Taumelträgers angeordnet. Bevorzugt befindet sie sich zentral am Taumelträger. Hierbei ist es aus obigen Gründen vorteilhaft, wenn das Taumellager in der Oberfläche des Taumelträgers oder nahe an dessen Oberfläche angeordnet ist. Dies ist bei einem Einbau der Taumelanordnung in eine feste Umgebung von besonderem Vorteil. Bei anderen Einsatzarten und Umgebungen können allerdings Seitenbewegungen beim Taumeln zulässig oder erwünscht sein. Das Taumellager kann dabei einen größeren Abstand von der Oberfläche des Taumelträgers haben.

Die besagte Antriebseinrichtung der Taumelanordnung kann zum einen einen Taumelantrieb umfassen. Dieser erzeugt die Taumelbewegungen des Taumelträgers um das mehrachsige Taumellager und kann ggf. auch eine Höhenverstellung des Taumelträgers bewirken.

Die Antriebseinrichtung kann darüber hinaus ein oder mehrere weitere Antriebe aufweisen. Dies kann z.B. ein Trägerantrieb sein, der eigenständige weitere Bewegungen des Taumelträgers ermöglicht. Dies kann z.B. eine Drehbewegung oder Verschiebebewegung des Taumelträgers relativ zur Führungseinrichtung sein, die einer eventuellen Taumelbewegung ggf. überlagert werden kann.

Der Taumelträger kann ein Tragmittel zur Aufnahme von Fahrgästen aufweisen. Er kann auch einen mit der Bewegungseinrichtung verbundenen Zwischenträger umfassen. Das Tragmittel kann in unterschiedlicher Weise ausgebildet sein, z.B. als Tragscheibe oder als Tragbahn für einen stationären oder instationären Fahrgastträger. Ein oder mehrere weitere Antriebe am Taumelträger können für eine Relativbewegung des Fahrgastträgers gegenüber dem Tragmittel sorgen.

Die besagte Höhenverstellung des Taumelträgers kann entlang der Führungsachse gerichtet sein. Dies ist besonders vorteilhaft für eine kontrollierte Höhenverstellung und eine dabei überlagerbare Taumelbewegung des Taumelträgers. Günstig ist eine Anordnung der Führungseinrichtung, insbesondere ihrer Führungsstütze, innerhalb einer ringartig umgebenden Antriebseinrichtung, insbesondere eines Taumelantriebs. Besonders günstig ist eine zentrale Anordnung der Führungsstütze innerhalb der Antriebseinrichtung bzw. des Taumelantriebs.

Die Antriebseinrichtung, insbesondere der Taumelantrieb, kann mehrere aktive und steuerbare Aktuatoren umfassen, die jeweils mit dem Taumelträger und mit einer bevorzugt stationären Basis gelenkig verbunden sind. Die aktiven Aktuatoren erzeugen die Taumelbewegung und die Höhenbewegung bzw. Höhenverstellung des Taumelträgers.

Vorzugsweise sind drei oder mehr aktive Aktuatoren vorhanden, die in einer zweidimensionalen, insbesondere dreieckigen, Verteilung und bevorzugt rund um die Führungsachse angeordnet sind. Die aktiven Aktuatoren können als längenveränderliche und aufrecht, z.B. vertikal oder schräg, angeordnete Antriebsmittel ausgebildet sein. Hierfür eignen sich besonders hydraulische Servozylinder oder andere längenveränderliche Servoantriebe, wie Spindelantriebe oder Zahnstangentriebe mit Servomotor. Die aktiven Aktuatoren haben bevorzugt eine lineare Stellbewegung und eine stangen- oder säulenartige Form. In einer anderen Ausführung können aktive Aktuatoren auch als Kurbeltriebe, Schwenkarme oder dgl. ausgestaltet sein.

Die Antriebseinrichtung, insbesondere der Taumelantrieb, kann auch mehrere passive Aktuatoren umfassen, welche die Taumelträgerbewegungen elastisch stützen. Die passiven Aktuatoren werden auch als Kompensatoren bezeichnet. Sie sind jeweils mit dem Taumelträger mit einer bevorzugt stationären Basis gelenkig verbunden. Sie können mit den aktiven Aktuatoren zusammenwirken. Sie können insbesondere jeweils einem aktiven Aktuator zugeordnet sein. Sie können diesem diametral zur bevorzugt aufrechten Führungsachse gegenüberliegen. Die passiven Aktuatoren können als längenveränderliche und aufrechte, z.B. vertikale oder schräge, elastische Stützmittel ausgebildet sein, z.B. als Gasfedern. Sie können eine ähnliche stangen- oder säulenförmige Gestalt wie die passiven Aktuatoren haben. Die Zahl der passiven Aktuatoren kann an die Zahl der aktiven Aktuatoren angepasst sein.

In einer bevorzugten Ausführungsform sind die jeweils mehreren, insbesondere drei, aktiven und passiven Aktuatoren in einem bevorzugt gemeinsamen Ring konzentrisch um die zentrale Führungsachse und die Führungseinrichtung, insbesondere die Führungsstütze, verteilt angeordnet. Diese Verteilungsanordnung besteht auch gegenüber dem bevorzugt auf der Führungsachse angeordneten Taumellager.

Der vorgenannte Zwischenträger des Taumelträgers kann einteilig oder mehrteilig ausgebildet sein. Bei einer mehrteiligen Ausbildung kann er zwei oder mehr Trägerteile umfassen. Diese können fest miteinander verbunden sein. In einer bevorzugten Ausführungsform sind mehrere Trägerteile relativ zueinander beweglich, insbesondere drehbar angeordnet und auch miteinander verbunden. Sie können mit dem vorgenannten Trägerantrieb verbunden sein. Das eine Trägerteil kann mit dem Taumelantrieb und der Führungseinrichtung verbunden sein, wobei das andere Trägerteil mit dem Tragmittel verbunden ist. Hierdurch können Relativbewegungen des Tragmittels gegenüber dem Taumelantrieb und der Führungseinrichtung erzeugt und gesteuert werden.

Die mit der Taumelanordnung ausgestattete Belustigungseinrichtung kann die besagte nahe an der Taumelanordnung angeordnete Szenerie aufweisen. Hierdurch können von der Taumelanordnung induzierte Bewegungsreize mit äußeren und z.B. optischen Reizen für die Fahrgäste überlagert werden. Die Belustigungseinrichtung kann einen oder mehrere Zugänge für Fahrgäste oder Fahrgastträger an der Taumelanordnung aufweisen. Sie kann auch eine Förderbahn, z.B. eine Gleisanordnung, für bewegliche, bevorzugt fahrbare, Fahrgastträger aufweisen. Die Taumelanordnung kann für einen aufgefahrenen Fahrgastträger zusätzlich auch eine Wippenfunktion und Umlenkfunktion wie bei eingangs genannten Stand der Technik haben.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: in einer schematisierten Darstellung eine Belustigungseinrichtung mit einer Taumelanordnung, die einen Taumelträger und eine Bewegungseinrichtung umfansst.
- Figur 2 bis 4:: verschiedene Höhen- und Taumelstellungen der Taumelanordnung von Figur 1,
- Figur 5:: eine Draufsicht auf die Taumelanordnung von Figur 1,
- Figur 6:: eine perspektivische Ansicht der Taumelanordnung mit einem Taumelträger und einer zugehörigen Antriebs- und Führungseinrichtung,
- Figur 7:: eine andere perspektivische Darstellung der Anordnung von Figur 6 mit Blick von unten,
- Figur 8 und 9:: verschiedene perspektivische Schnittdarstellungen der Taumelanordnung und ihrer Führungseinrichtung,
- Figur 10:: eine andere perspektivische Ansicht der Taumelanordnung mit einem gekippten Taumelträger,
- Figur 11:: eine perspektivische Draufsicht auf die Taumelanordnung gemäß Blickrichtung XI von Figur 9,
- Figur 12:: eine Variante der Taumelanordnung von Figur 1 bis 11 in einer perspektivischen Ansicht und
- Figur 13:: einen Schnitt durch die Taumelanordnung von Figur 12.

Die Erfindung betrifft eine Taumelanordnung (2) für eine Belustigungseinrichtung (1). Sie betrifft auch ein Taumelverfahren.

Figur 1 zeigt eine Belustigungseinrichtung (1) mit einer mehrachsig beweglichen Taumelanordnung (2). Die Bewegungsmöglichkeiten sind durch Pfeile in Figur 1 symbolisiert. Die mehrachsige Taumelbewegung kann Kipp- oder Schwenkbewegungen um jeweils eine horizontale x-Achse und y-Achse beinhalten. Zudem ist eine Höhenverstellung der Richtung der z-Achse möglich. Evtl. weitere Bewegungsmöglichkeiten können u.a. eine Drehbewegung um die z-Achse beinhalten.

Figur 1 bis 11 zeigen eine erste Variante der Taumelanordnung (2). In Figur 12 und 13 ist eine zweite Variante dargestellt.

Die Taumelanordnung (2) ist auf einer Basis (5) angeordnet. Dies ist in den gezeigten und bevorzugten Ausführungsbeispielen eine stationäre Basis, insbesondere eine Bodenplatte oder ein sonstiger ortsfester Untergrund. Alternativ kann die Basis (5) beweglich sein. Figur 1 bis 4 zeigen beispielhaft einen stationären und versenkten Einbau der Taumelanordnung (2) in einem umgebenden Silo (32), dessen Boden die Basis (5) bildet.

Die Taumelanordnung (2) weist einen mit Fahrgästen besetzbaren Taumelträger (3) und eine Bewegungseinrichtung (4) für die Erzeugung der Taumelträgerbewegungen auf. Der Taumelträger (3) umfasst ein Tragmittel (9) zur Aufnahme von Fahrgästen und eine mit der Bewegungseinrichtung (4) verbundenen Zwischenträger (10).

Das Tragmittel (9) kann z.B. gemäß der Draufsicht von Figur 5 als kreisrunde oder prismatische Tragscheibe oder als z.B. schienenförmige Tragbahn für einen stationären oder instationären Fahrgastträger (8) ausgebildet sein. Der Fahrgastträger (8) kann Sitze oder dgl. für einen oder mehrere Fahrgäste aufweisen. Ein solcher Fahrgastträger (8) kann auf dem Tragmittel (9) stationär angeordnet sein, wobei die Fahrgäste z.B. zu Fuß über einen oder mehrere Zugänge (7) zum Taumelträger (3) und dem darauf angeordneten Fahrgastträger (8) gelangen.

Ein mobiler Fahrgastträger (8) kann z.B. als einzelner Wagen oder als Wagenzug ausgebildet sein, der über eine Förderbahn (31), z.B. die in Figur 1 und 5 gezeigte Gleisanordnung, auf den Taumelträger (3) und das Tragmittel (9) gelangen und dieses auch wieder verlassen kann. Der Fahrgastträger (8) kann während der Taumelbewegungen des Taumelträgers (3) auf dem Tragmittel (9) fixiert sein. Der Fahrgastträger (8) kann alternativ auf dem Tragmittel (9) Relativbewegungen ausführen. Er kann hierfür entsprechend beweglich gehalten und gesteuert angetrieben sein.

Der innere Querschnitt des Silos (32) kann in Form und Größe an die Form des Taumelträgers (3), insbesondere seines Tragmittels (9), angepasst sein. Hierbei entsteht ein schmaler Spalt (33) zwischen dem Rand des Tragmittels (9) und dem Silo (32). Figur 1 bis 5 zeigen diese Anordnung. In Figur 5 ist das Silo (32) in der unteren Bildhälfte und abgebrochen dargestellt.

Die Bewegungseinrichtung (4) umfasst eine Antriebseinrichtung (17) und eine bewegliche Führungseinrichtung (16), welche ein mehrachsiges Taumellager (22) umfasst, das den Taumelträger (3) und die Führungseinrichtung (16) miteinander direkt verbindet. Das Taumellager (22) ist z.B. in der Oberfläche oder nahe an der Oberfläche des Taumelträgers (3) und des Tragmittels (9) angeordnet. Die Bewegungseinrichtung (4) weist eine nicht dargestellte programmierbare Steuerung auf.

Der Taumelträger (3) kann gemäß Figur 1 bis 4 Taumelbewegungen um das mehrachsige Taumellager (22) und zudem auch eine Höhenbewegung entlang einer Führungsachse (21) der bevorzugt ortsfest angeordneten Führungseinrichtung (16) ausführen. Die Kinematik und die konstruktive sowie funktionale Ausbildung der Bewegungseinrichtung (4) werden nachstehend erläutert.

Die Taumelanordnung (2) ist z.B. gemäß Figur 1 bis 4 in eine Belustigungseinrichtung (1) eingebaut. Die Belustigungseinrichtung (1) kann darüber hinaus weitere Komponenten, wie Fahrstrecken für mobile Fahrgastträger (8), einen Bahnhof etc. aufweisen.

Die Belustigungseinrichtung (1) kann das erwähnte Silo (32) und auch eine an der Taumelanordnung (2) angeordnete Szenerie (6) umfassen. Diese kann die Taumelanordnung (2) an einer oder mehreren Seiten mit geringem Abstand oder Spalt (33) und in geeigneter Weise, z.B. ringförmig oder gehäuseartig, insbesondere kuppelartig, umgeben. Die Szenerie (6) kann wie bei einem eingangs genannten Simulator Bild- und Toninhalte an die Fahrgäste auf dem Tragmittel (9) übermitteln. Die besagte Steuerung kann mit der Szenerie (6) abgestimmt sein. Figur 1 zeigt auch die vorerwähnten ein oder mehreren Zugänge (7), die z.B. am Silo (32) angeordnet sind.

Wie Figur 5, 9 und 11 verdeutlichen, weist das Taumellager (22) einander rechtwinklig kreuzende Lagerachsen (24,25) auf, die einander vorzugsweise schneiden. In diesem Fall ist das Taumellager (22) als Kardanlager oder als Kardangelenk ausgebildet. Bei einem eventuellen Höhenversatz der Lagerachsen (24,25) kann das Taumellager als Kreuzlager ausgestaltet sein.

Die Lagerachsen (24,25) erstrecken sich in der Ausgangs- oder Ruhestellung der Taumelanordnung (2) gemäß Figur 1 entlang der horizontalen Raumachsen in x- und y-Richtung. Das Taumellager (22) ist gemäß Figur 1 bis 4 in der Oberfläche oder nahe an der Oberfläche des Taumelträgers (3) und seines Tragmittels (9) angeordnet. Dies ist die mit Fahrgästen besetzbare Oberfläche. Das Taumellager (22) befindet sich in der gezeigten Ausführungsform am freien und z.B. oberen Ende der beweglichen und bevorzugt aufrecht angeordneten Führungseinrichtung (16).

Die Führungseinrichtung (16) hat eine lineare und aufrechte Führungsachse (21), die zur Führung des Taumelträgers (3) bei dessen von der Antriebseinrichtung (17) induzierten Bewegungen dient. Die Führungseinrichtung (16) ist hierfür als passive Führung ausgebildet und folgt den besagten Bewegungen des Taumelträgers (3).

Die Führungseinrichtung (16) weist z.B. eine entlang der Führungsachse (21) verstellbare Führungsstütze (18) auf, die in der gezeigten Ausführungsform mastartig ausgebildet ist. Sie ist als aufrechter und teleskopierbarer Führungsmast ausgestaltet. Die Führungsstütze (18) weist in Figur 8 und 9 ein mit der Basis (5) verbundenes Grundteil und eine hieran entlang der bevorzugt vertikalen Führungsachse (21) höhenverstellbaren Stützkörper (19) auf, der über ein Stützlager (20), z.B. ein Rollenlager, vertikal beweglich geführt ist. Am oberen Ende des Stützkörpers (19) ist das Taumellager (22) angeordnet.

Eines seiner Lagerelemente ist mit dem Stützkörper (19) fest verbunden. Die Führungseinrichtung (16) und das Taumellager (22) sichern die kollisionsfreie Lage des Taumelträgers (3) bei allen seinen Bewegungen in der Belustigungseinrichtung (1), insbesondere innerhalb des Silos (32) und der Szenerie (6).

Die Antriebseinrichtung (17) weist einen Taumelantrieb (26) und bevorzugt auch einen Trägerantrieb (27) auf.

Der Taumelantrieb ist dazu ausgebildet, die Taumelbewegungen des Taumelträgers (3) um das mehrachsige Taumellager (22) zu erzeugen. Darüber hinaus kann der Taumelantrieb (26) auch eine Höhenverstellung des Taumelträgers (3) entlang der Führungsachse (21) bewirken.

Der Taumelantrieb (26) weist z.B. drei aktive und steuerbare Aktuatoren (28) auf, die am einen Ende mit dem Taumelträger (3) über ein Gelenk (30) und am anderen Ende mit der Basis (5) über ein weiteres Gelenk (30) verbunden sind. Die aktiven Aktuatoren (28) sind in den gezeigten Ausführungsbeispielen als längenveränderliche und aufrechte Antriebsmittel ausgebildet.

Die drei aktiven Aktuatoren sind in einem Ring konzentrisch um die zentrale Führungsachse (21) verteilt angeordnet. Ihre Angriffstellen am Taumelträger (3) sind ebenfalls zumindest in der horizontalen Ruhestellung von Figur 1 konzentrisch um die Führungsachse (21) angeordnet. Die aktiven Aktuatoren erzeugen durch ihre bevorzugt lineare Ausfahr- und Einfahrbewegung und im gegenseitigen Zusammenwirken die Taumelbewegungen und auch die Höhenverstellung des Taumelträgers (3). Die aktiven Aktuatoren (28) bzw. Antriebsmittel sind z.B. in einer Ausgangsstellung gemäß Figur 1 bei horizontalem Taumelträger (3) vertikal ausgerichtet bzw. sind senkrecht zur Hauptebene des Taumelträgers (3) ausgerichtet.

Der Taumelantrieb (26) umfasst außerdem z.B. drei passive Aktuatoren (29), die mit den aktiven Aktuatoren (28) zusammenwirken und die den Taumelträger (3) bei seinen Taumelbewegungen elastisch stützen. Die Zahl der aktiven und passiven Aktuatoren (28,29) ist bevorzugt gleich groß. Jedem aktiven Aktuator (28) ist ein passiver Aktuator (29) zugeordnet. Die drei passiven Aktuatoren (29) sind ebenfalls konzentrisch um die Führungsachse (21) angeordnet. Die Zuordnung zum jeweiligen aktiven Aktuator (28) ist dabei so getroffen, dass die beiden Aktuatoren (28,29) einander diametral zur zentralen Führungsachse (21) gegenüberliegen. Die Aktuatoren (28,29) sind dabei bevorzugt auf einem gemeinsamen Kreis angeordnet.

Die passiven Aktuatoren sind als längenveränderliche und aufrechte sowie elastische Stützmittel ausgebildet. Sie sind z.B. als Gasfedern gestaltet. Die passiven Aktuatoren (29) haben ebenfalls eine gerade und lineare Ein- und Ausfahrbewegungen. Sie können ebenfalls die vorerwähnte vertikale oder senkrechte Ausrichtung haben. Bei den Taumelbewegungen stützen die passiven und federartigen Aktuatoren (29) die vom jeweils zugeordneten aktiven Aktuator (28) induzierte Taumelträgerbewegungen auf der gegenüber liegenden Trägerseite federnd ab. Die aktiven Aktuatoren (28) können dadurch entlastet werden. Sie stützen gemeinsam mit ihren zugeordneten passiven Aktuatoren (29) jeweils den Taumelträger (3) an der Unterseite ab.

Die Bewegungseinrichtung (4) ist in den gezeigten Ausführungsbeispielen an der Unterseite des Taumelträgers (3) angeordnet und stützt diesen von unten her. In einer anderen Ausführungsform kann die Anordnung umgekehrt sein, wobei der Taumelträger (3) in hängender Lage gehalten, geführt und angetrieben wird. Ferner ist eine andere Ausrichtung der Bewegungs- und Führungsachse (21) möglich.

In der gezeigten Ausführungsform ist das Trägerteil (9) in der Ruhestellung horizontal ausgerichtet. Es kann in einer anderen Ausgestaltung eine andere Winkellage im Raum einnehmen, wobei die Führungsachse (21) und die Bewegungseinrichtung (4) entsprechend anders angeordnet und ausgebildet sind.

Der Taumelträger (3) weist in der vorerwähnten Weise das Tragmittel (9) und einen mit der Bewegungseinrichtung (4) verbundenen Zwischenträger (10) auf. Der Zwischenträger (10) ist in der gezeigten Ausführungsform mehrteilig ausgebildet und weist zwei Trägerteile (11,13) auf, die beweglich aneinander gelagert und miteinander verbunden sind. Sie können sich insbesondere um eine gemeinsame zentrale Achse drehen.

Das eine und obere Trägerteil (11) ist mit dem Tragmittel (9) verbunden. Es weist hierfür z.B. mehrere, nach verschiedenen Richtungen von der Führungsachse (21) wegweisende Tragarme (12) auf. Diese stützen das aufliegende Tragmittel (9). Das andere und in den gezeigten Ausführungsbeispielen untere Trägerteil (13) weist einen bevorzugt kreisrunden Tragkranz (14) auf. Der Tragkranz (14) ist über die Gelenke (30) mit den z.B. sechs Aktuatoren (28,29) verbunden. Die Anschlussstellen und die Gelenke (30) sind gleichmäßig und um jeweils 60° versetzt am Außenumfang des Tragkranzes (14) angeordnet.

Der innenseitig hohle Tragkranz (14) ist mit einem kuppelartigen oder konischen Tragdom (15) fest verbunden, der über den Tragkranz (14) hinaus zur Tragteil (9) ragt. An dem Tragdom (15) ist das Taumellager (22) angeordnet. Das andere Lagerteil für die Lagerachse (24) ist mit dem Tragdom (15) fest verbunden. Der Tragdom (15) ist in Figur 11 transparent dargestellt.

Das Taumellager (22) ist mit Abstand oberhalb des Tragkranzes (14) und des Taumelantriebs (26) angeordnet. Der Tragkranz (14) und der Tragdom (15) können um die Lagerachsen (24,25) kippen und schwenken. Das andere Trägerteil (11) ist auf dem Tragkranz (14) angeordnet und wird dabei entsprechend mitgenommen.

Das Trägerteil (13) ist mit dem Taumelantrieb (26) in der erwähnten Weise verbunden. Die Trägerteile (11,13) können sich um eine zentrale Achse gegeneinander verdrehen. Hierfür ist der besagte Trägerantrieb (27) vorgesehen. Das obere Trägerteil (11) und das Tragmittel (9) kann dadurch um das Taumellager (22) herum rotieren. Alternativ ist auch eine andere Kinematik, z.B. eine Verschiebekinematik, möglich. Der Trägerantrieb (27) kann weitere Antriebskomponenten aufweisen, die auf andere Teile des Taumelträgers (3), z.B. auch auf den Fahrgastträger (8), einwirken können.

Figur 12 und 13 zeigen die erwähnte zweite Variante der Taumelanordnung (2). Diese stimmt weitgehend mit der vorbeschriebenen ersten Variante von Figur 1 bis 11 überein.

Die zweite Variante weist eine Antriebseinrichtung (17) auf, deren aktive Aktuatoren (28) und passive Aktuatoren (29) in der besagten Ausgangsstellung mit horizontalem Taumelträger (3) jeweils schräg im Raum angeordnet bzw. schräg zur Hauptebene des Taumelträgers (3) ausgerichtet sind. Die Neigung ist von der Unterseite der Aktuatoren (28,29) ausgehend in Richtung zum Taumelträger (3) schräg nach außen gerichtet. Diese Anordnung ist für die Taumelbewegungen besonders günstig.

Eine weitere Abwandlung der zweiten Variante betrifft die Ausgestaltung der Führungseinrichtung (16) und der Führungsstütze (18). Der Stützkörper (19) ist hier z.B. an außenliegenden Stangen mit entsprechenden reibungsarmen Lagerhülsen in Richtung der Führungsachse (21) linear verschieblich geführt.

Das Taumellager (22) kann wie bei der ersten Variante gestaltet und z.B. als Kardanlager ausgebildet sein.

Figur 12 und 13 verdeutlichen eine Ausbildung des Fahrgastträgers (8) mit mehreren Sitzreihen, die auf dem Taumelträger (3), insbesondere der Plattform (9) starr oder beweglich angeordnet sein können. Beispielsweise ist eine um die Hochachse der Plattform (9) drehbare Anordnung von einer oder mehreren Sitzreihen möglich. Eine Relativbewegung zwischen dem Fahrgastträger (8), insbesondere den Sitzreihen, und der Plattform (9) ist z.B. durch Eigengewicht bzw. Fliehkraft oder durch einen bevorzugt steuerbaren Antrieb möglich.

Bei der zweiten Variante kann auch ein in den Zeichnungen nur angedeuteter Zwischenträger (10) vorhanden sein, der eine Drehbewegung des Tragmittels (9), insbesondere der Plattform, relativ zum Tragkranz (14) ermöglicht, an welchem die Aktuatoren (28,29) gelenkig angebunden sind. Die ringartige Anordnung der Aktuatoren (28,29) kann am Tragkranz (14) einen größeren Durchmesser als im Fuß- oder Bodenbereich haben. Dies ist vorteilhaft für die Kinematik und ggf. Antriebstechnik des Tragmittels (9) und des Zwischenträgers (10).

Abwandlungen der gezeigten und beschriebenen Ausführungen sind in verschiedener Weise möglich.

Die Führungsstütze (18) kann in anderer Weise ausgebildet sein. Sie kann z.B. von einem Lenkergetriebe gebildet werden. Dieses kann z.B. Parallelogrammlenker für eine geradlinige Höhenverstellung entlang einer z.B. aufrechten Führungsachse (21) aufweisen. Bei einer anderen Lenkergestaltung, z.B. in Form eines Kurbeltriebs, kann die Führungsachse (21) einen gebogenen Verlauf aufweisen. Die gezeigte und linear teleskopierbare Führungsstütze (18) hat den Vorteil, dass sie seitliche Versatzbewegungen des Trägerteils (9) verhindert.

Die Führungseinrichtung (16) und die Antriebseinrichtung (17) sind in den gezeigten Ausführungsbeispielen stationär angeordnet. Alternativ können sie auf einem Fahrgestell verfahrbar oder z.B. auf einem gemeinsamen Drehkörper um die Führungsachse (21) verdrehbar angeordnet sein. Die Führungseinrichtung (16) kann in einer anderen Abwandlung eine Dreheinrichtung für die Führungsstütze (18), insbesondere den Stützkörper (19), zur Drehung um die Führungsachse (21) aufweisen.

Der Zwischenträger (10) kann einteilig oder einstückig ausgebildet sein. Die zusätzliche Bewegungsmöglichkeit des Tragmittels (9) relativ zum Taumellager (22) und ggf. der Trägerantrieb (27) können dabei entfallen genauso wie die Unterscheidung von Trägerteilen (11,13).

Die Erfindung wird durch die Ansprüche definiert.

### BEZUGSZEICHENLISTE

- 1: Belustigungseinrichtung
- 2: Taumelanordnung
- 3: Taumelträger
- 4: Bewegungseinrichtung
- 5: Basis
- 6: Szenerie
- 7: Zugang
- 8: Fahrgastträger, Wagen, Sitzanordnung
- 9: Tragmittel, Schienen, Plattform
- 10: Zwischenträger
- 11: Trägerteil
- 12: Tragarm
- 13: Trägerteil
- 14: Tragkranz
- 15: Tragdom
- 16: Führungseinrichtung
- 17: Antriebseinrichtung
- 18: Führungsstütze
- 19: Stützkörper
- 20: Stützlager
- 21: Führungsachse
- 22: Taumellager
- 23: Kardanlager
- 24: Lagerachse
- 25: Lagerachse
- 26: Taumelantrieb
- 27: Trägerantrieb
- 28: Aktuator, aktiv
- 29: Aktuator, passiv
- 30: Gelenk
- 31: Förderbahn, Gleisanordnung
- 32: Silo
- 33: Spalt

## Patentansprüche

1. Taumelanordnung für eine Belustigungseinrichtung (1), wobei die mehrachsig bewegliche Taumelanordnung (2) einen mit Fahrgästen besetzbaren Taumelträger (3) und eine Bewegungseinrichtung (4) für die Erzeugung der Taumelträgerbewegungen aufweist, wobei die Bewegungseinrichtung (4) eine Antriebseinrichtung (17) aufweist, wobei die Bewegungseinrichtung (4) neben der Antriebseinrichtung (17) auch eine längenverstellbare Führungseinrichtung (16) und ein mehrachsiges Taumellager (22) umfasst, welches den Taumelträger (3) und die Führungseinrichtung (16) verbindet, wobei die Antriebseinrichtung (17) mehrere jeweils mit dem Taumelträger (3) sowie mit einer stationären Basis (5) gelenkig verbundene, aktive, steuerbare Aktuatoren (28) umfasst, welche die Taumelbewegungen und die Höhenverstellung des Taumelträgers (3) erzeugen.

2. Taumelanordnung nach Anspruch 1, **dadurch**
**gekennzeichnet, dass** die Führungseinrichtung (16) eine bevorzugt lineare und aufrechte Führungsachse (21) für die Führung des Taumelträgers (3) aufweist, wobei vorzugsweise die Führungseinrichtung (16) eine entlang der Führungsachse (21) verstellbare Führungsstütze (18) umfasst.

3. Taumelanordnung nach einem der vorhergehenden Ansprüche, **dadurch gekennzeichnet, dass** das Taumellager (22) einander kreuzende Lagerachsen (24,25) aufweist und bevorzugt als Kardanlager (23) ausgebildet ist.

4. Taumelanordnung nach Anspruch 3, **dadurch**
**gekennzeichnet, dass** das Taumellager (22) in der Oberfläche oder nahe an der Oberfläche des Taumelträgers (3) angeordnet ist.

5. Taumelanordnung nach einem der vorhergehenden Ansprüche, **dadurch gekennzeichnet, dass** die Antriebseinrichtung (17) einen Taumelantrieb (26) umfasst, der dazu ausgebildet ist, Taumelbewegungen des Taumelträgers (3) um das mehrachsige Taumellager (22) und eine Höhenverstellung des Taumelträgers (3) zu erzeugen, wobei der Taumelantrieb (26) die aktiven, steuerbaren Aktuatoren (28)umfasst, die bevorzugt als längenveränderliche und aufrechte Antriebsmittel, insbesondere hydraulische ServoZylinder, ausgebildet sind.

6. Taumelanordnung nach einem der vorhergehenden Ansprüche, dadurch **gekennzeichneet**, dass die Antriebseinrichtung (17) einen Trägerantrieb (27) für eigenständige weitere Bewegungen des Taumelträgers (3) aufweist.

7. Taumelanordnung nach einem der vorhergehenden Ansprüche, **dadurch gekennzeichnet, dass** die Antriebseinrichtung (17), insbesondere der Taumelantrieb (26), mehrere jeweils mit dem Taumelträger (3) sowie mit einer bevorzugt stationären Basis (5) gelenkig verbundene passive Aktuatoren (29) umfasst, welche die Taumelträgerbewegungen elastisch stützen, wobei bevorzugt die passiven Aktuatoren (29) als längenveränderliche und aufrechte, elastische Stützmittel, insbesondere Gasfedern, ausgebildet sind.

8. Taumelanordnung nach einem der Ansprüche 1 bis 7, **dadurch gekennzeichnet, dass** die mehreren, insbesondere drei, aktiven Aktuatoren (28) und ggf. die mehreren, insbesondere drei, passiven Aktuatoren (29) bevorzugt konzentrisch um die zentrale Führungsachse (21) und Führungseinrichtung (16), insbesondere Führungsstütze (18), verteilt angeordnet sind, wobei bevorzugt den mehreren, insbesondere drei, aktiven Aktuatoren (28) jeweils ein passiver Aktuator (29) zugeordnet und diametral zur Führungsachse (21) gegenüber liegend angeordnet ist.

9. Taumelanordnung nach einem der vorhergehenden Ansprüche, **dadurch gekennzeichnet, dass** der Taumelträger (3) ein Tragmittel (9) zur Aufnahme von Fahrgästen und einen mit der Bewegungseinrichtung (4) verbundenen Zwischenträger (10) umfasst, wobei bevorzugt das Tragmittel (9) als Tragscheibe oder als Tragbahn für einen stationären oder instationären Fahrgastträger (8) ausgebildet ist.

10. Taumelanordnung nach Anspruch 9, **dadurch gekennzeichnet, dass** der Zwischenträger (10) einteilig oder mehrteilig mit zwei oder mehr Trägerteilen (11,13) ausgebildet ist, wobei bevorzugt die zwei oder mehr Trägerteile (11,13) relativ zueinander beweglich, insbesondere drehbar, angeordnet und mit einem Trägerantrieb (27) verbunden sind.

11. Taumelanordnung nach Anspruch 9 oder 10, **dadurch gekennzeichnet, dass** der Zwischenträger (10) einen mit der Antriebseinrichtung (17), insbesondere dem Taumelantrieb (26), verbundenen Tragkranz (14) und einen darin angeordneten Tragdom (15) mit dem Taumellager (22) aufweist.

12. Belustigungseinrichtung mit einer mehrachsig beweglichen Taumelanordnung (2), welche einen Taumelträger (3) und eine Bewegungseinrichtung (4) für die Erzeugung der Taumelträgerbewegungen umfasst, wobei die Bewegungseinrichtung (4) eine Antriebseinrichtung (17) aufweist, **dadurch gekennzeichnet, dass** die Taumelanordnung (2) nach mindestens einem der Ansprüche 1 bis 11 ausgebildet ist.

13. Belustigungseinrichtung nach Anspruch 12, **dadurch gekennzeichnet, dass** die Belustigungseinrichtung (1) eine an der Taumelanordnung (2) angeordnete Szenerie (6) umfasst.

14. Belustigungseinrichtung nach Anspruch 12 oder 13, **dadurch gekennzeichnet, dass** die Belustigungseinrichtung (1) an der Taumelanordnung (2) einen oder mehrere Zugänge (7) für Fahrgäste oder Fahrgastträger (8) aufweist, wobei bevorzugt die Belustigungseinrichtung (1) eine Förderbahn (31), insbesondere Gleisanordnung, für bewegliche, insbesondere fahrbare, Fahrgastträger (8) aufweist.

15. Verfahren zum taumelnden Bewegen eines mit Fahrgästen besetzbaren Taumelträgers (3) mittels einer Bewegungseinrichtung (4), welche die Taumelträgerbewegungen erzeugt, wobei die Bewegungseinrichtung (4) eine Antriebseinrichtung (17) aufweist, wobei der Taumelträger (3) bei seinen Taumelbewegungen von einer zusätzlichen längenverstellbaren Führungseinrichtung (16) der Bewegungseinrichtung (4) geführt wird, wobei die Führungseinrichtung (16) mittels eines mehrachsigen Taumellagers (22) mit dem Taumelträger (3) verbunden ist, wobei die Antriebseinrichtung (17) mehrere jeweils mit dem Taumelträger (3) sowie mit einer stationären Basis (5) gelenkig verbundene, aktive, steuerbare Aktuatoren (28) umfasst, welche die Taumelbewegungen und die Höhenverstellung des Taumelträgers (3) erzeugen.

## Claims

1. Tumble arrangement for an amusement device (1), wherein the multi-axially movable tumble arrangement (2) has a tumble carrier (3) that can be occupied by passengers and a movement device (4) for generating the tumble carrier movements, wherein the movement device (4) has a drive device (17), wherein, in addition to the drive device (17), the movement device (4) also comprises a length-adjustable guide device (16) and a multi-axis tumble bearing (22) which connects the tumble carrier (3) and the guide device (16), wherein the drive device (17) comprises a plurality of active, controllable actuators (28) which are connected in an articulated manner in each case to the tumble carrier (3) and to a stationary base (5) and which generate the tumbling movements and the height adjustment of the tumble carrier (3).

2. Tumble arrangement according to Claim 1, **characterized in that** the guide device (16) has a preferably linear and upright guide axis (21) for guiding the tumble carrier (3), wherein the guide device (16) preferably comprises a guide support (18) which is adjustable along the guide axis (21).

3. Tumble arrangement according to either of the preceding claims, **characterized in that** the tumble bearing (22) has bearing axes (24, 25) which intersect one another and is preferably designed as a cardan bearing (23).

4. Tumble arrangement according to Claim 3, **characterized in that** the tumble bearing (22) is arranged in the surface or close to the surface of the tumble carrier (3).

5. Tumble arrangement according to one of the preceding claims, **characterized in that** the drive device (17) comprises a tumble drive (26) which is designed to generate tumbling movements of the tumble carrier (3) about the multi-axis tumble bearing (22) and a height adjustment of the tumble carrier (3), wherein the tumble drive (26) comprises the active, controllable actuators (28) which are preferably designed as length-variable and upright drive means, in particular hydraulic servo cylinders.

6. Tumble arrangement according to one of the preceding claims, **characterized in that** the drive device (17) has a carrier drive (27) for independent further movements of the tumble carrier (3).

7. Tumble arrangement according to one of the preceding claims, **characterized in that** the drive device (17), in particular the tumble drive (26), comprises a plurality of passive actuators (29) which are connected in an articulated manner in each case to the tumble carrier (3) and to a preferably stationary base (5) and which elastically support the tumble carrier movements, wherein the passive actuators (29) are preferably designed as length-variable and upright, elastic support means, in particular gas springs.

8. Tumble arrangement according to one of Claims 1 to 7, **characterized in that** the plurality of, in particular three, active actuators (28) and optionally the plurality of, in particular three, passive actuators (29) are preferably arranged so as to be distributed concentrically about the central guide axis (21) and guide device (16), in particular guide support (18), wherein preferably the plurality of, in particular three, active actuators (28) are each assigned a passive actuator (29) which is arranged diametrically opposite the guide axis (21).

9. Tumble arrangement according to one of the preceding claims, **characterized in that** the tumble carrier (3) comprises a carrying means (9) for receiving passengers and an intermediate carrier (10) connected to the movement device (4), wherein the carrying means (9) is preferably designed as a carrying disc or as a carrying track for a stationary or non-stationary passenger carrier (8).

10. Tumble arrangement according to Claim 9, **characterized in that** the intermediate carrier (10) is formed in one piece or in multiple pieces with two or more carrier parts (11, 13), wherein the two or more carrier parts (11, 13) are preferably arranged so as to be movable, in particular rotatable, relative to one another and are connected to a carrier drive (27).

11. Tumble arrangement according to Claim 9 or 10, **characterized in that** the intermediate carrier (10) has a carrier ring (14) which is connected to the drive device (17), in particular the tumble drive (26), and a carrier dome (15) which is arranged therein and has the tumble bearing (22).

12. Amusement device having a multi-axially movable tumble arrangement (2) which comprises a tumble carrier (3) and a movement device (4) for generating the tumble carrier movements, wherein the movement device (4) has a drive device (17), **characterized in that** the tumble arrangement (2) is designed according to at least one of Claims 1 to 11.

13. Amusement device according to Claim 12, **characterized in that** the amusement device (1) comprises scenery (6) arranged on the tumble arrangement (2).

14. Amusement device according to Claim 12 or 13, **characterized in that** the amusement device (1) has one or more entrances (7) for passengers or passenger carriers (8) on the tumble arrangement (2), wherein the amusement device (1) preferably has a conveyor track (31), in particular track arrangement, for movable, in particular ridable, passenger carriers (8).

15. Method for the tumbling movement of a tumble carrier (3) which can be occupied by passengers, by means of a movement device (4) which generates the tumble carrier movements, wherein the movement device (4) has a drive device (17), wherein the tumble carrier (3) is guided during its tumbling movements by an additional length-adjustable guide device (16) of the movement device (4), wherein the guide device (16) is connected to the tumble carrier (3) by means of a multi-axis tumble bearing (22), wherein the drive device (17) comprises a plurality of active, controllable actuators (28) which are connected in an articulated manner in each case to the tumble carrier (3) and to a stationary base (5) and which generate the tumbling movements and the height adjustment of the tumble carrier (3).

## Revendications

1. Ensemble oscillant pour un dispositif de divertissement (1), l'ensemble oscillant (2) mobile multiaxialement comportant un support oscillant (3) pouvant être occupé par des passagers et un dispositif de déplacement (4) pour générer les mouvements de support oscillant, le dispositif de déplacement (4) comportant un dispositif d'entraînement (17), le dispositif de déplacement (4) comprenant outre le dispositif d'entraînement (17) également un dispositif de guidage (16) pouvant être ajusté longitudinalement et un palier oscillant (22) multiaxial, lequel relie le support oscillant (3) et le dispositif de guidage (16), le dispositif d'entraînement (17) comprenant plusieurs actionneurs actifs (28) pouvant être commandés, reliés chacun de manière articulée au support oscillant (3) ainsi qu'à une base stationnaire (5), lesquels génèrent les mouvements oscillants et l'ajustement en hauteur du support oscillant (3).

2. Ensemble oscillant selon la revendication 1, **caractérisé en ce que** le dispositif de guidage (16) comporte un axe de guidage (21) de manière préférée linéaire et vertical pour le guidage du support oscillant (3), le dispositif de guidage (16) comprenant de préférence un montant de guidage (18) pouvant être ajusté le long de l'axe de guidage (21).

3. Ensemble oscillant selon l'une des revendications précédentes, **caractérisé en ce que** le palier oscillant (22) comporte des axes de palier (24, 25) se croisant les uns les autres et est réalisé de manière préférée en tant que palier à cardan (23).

4. Ensemble oscillant selon la revendication 3, **caractérisé en ce que** le palier oscillant (22) est disposé dans la surface à proximité sur la surface du support oscillant (3).

5. Ensemble oscillant selon l'une des revendications précédentes, **caractérisé en ce que** le dispositif d'entraînement (17) comprend un entraînement oscillant (26), qui est réalisé pour générer des mouvements oscillants du support oscillant (3) autour du palier oscillant (22) multiaxial et un ajustement en hauteur du support oscillant (3), l'entraînement oscillant (26) comprenant les actionneurs actifs (28) pouvant être commandés, qui sont réalisés de manière préférée en tant que moyens d'entraînement à longueur variable et verticaux, en particulier en tant que servo-cylindres hydrauliques.

6. Ensemble oscillant selon l'une des revendications précédentes, **caractérisé en ce que** le dispositif d'entraînement (17) comporte un entraînement (27) de support pour d'autres mouvements autonomes du support oscillant (3).

7. Ensemble oscillant selon l'une des revendications précédentes, **caractérisé en ce que** le dispositif d'entraînement (17), en particulier l'entraînement oscillant (26), comprend plusieurs actionneurs passifs (29) reliés chacun de manière articulée au support oscillant (3) ainsi qu'à une base de manière préférée stationnaire (5), lesquels soutiennent élastiquement les mouvements de support oscillant, les actionneurs passifs (29) étant réalisés de manière préférée en tant que moyens de soutien élastiques, à longueur variable et verticaux, en particulier en tant que ressorts à gaz.

8. Ensemble oscillant selon l'une des revendications 1 à 7, **caractérisé en ce que** les plusieurs, en particulier les trois, actionneurs actifs (28) et éventuellement les plusieurs, en particulier les trois, actionneurs passifs (29) sont répartis de manière préférée concentriquement autour de l'axe de guidage (21) central et du dispositif de guidage (16), en particulier du montant de guidage (18), un actionneur passif (29) étant respectivement associé de manière préférée aux plusieurs, en particulier trois, actionneurs actifs (28) et étant disposé diamétralement à l'opposé de l'axe de guidage (21).

9. Ensemble oscillant selon l'une des revendications précédentes, **caractérisé en ce que** le support oscillant (3) comprend un moyen porteur (9) destiné à recevoir des passagers et un support intermédiaire (10) relié au dispositif de déplacement (4), le moyen porteur (9) étant réalisé de manière préférée en tant que disque porteur ou en tant que piste porteuse pour un support (8) de passagers stationnaire ou non stationnaire.

10. Ensemble oscillant selon la revendication 9, **caractérisé en ce que** le support intermédiaire (10) est réalisé en une partie ou en plusieurs parties avec deux parties de support (11, 13) ou plus, les deux parties de support (11, 13) ou plus étant disposées de manière préférée de manière mobile, en particulier de manière rotative, les unes par rapport aux autres et étant reliées à un entraînement (27) de support.

11. Ensemble oscillant selon la revendication 9 ou 10, **caractérisé en ce que** le support intermédiaire (10) comporte une couronne porteuse (14) reliée au dispositif d'entraînement (17), en particulier à l'entraînement oscillant (26), et un dôme porteur (15) disposé dans celle-ci avec le palier oscillant (22).

12. Dispositif de divertissement avec un ensemble oscillant (2) mobile multiaxialement, lequel comprend un support oscillant (3) et un dispositif de déplacement (4) pour générer les mouvements de support oscillant, le dispositif de déplacement (4) comportant un dispositif d'entraînement (17), **caractérisé en ce que** l'ensemble oscillant (2) est réalisé selon au moins l'une des revendications 1 à 11.

13. Dispositif de divertissement selon la revendication 12, **caractérisé en ce que** le dispositif de divertissement (1) comprend une scène (6) disposée sur l'ensemble oscillant (2).

14. Dispositif de divertissement selon la revendication 12 ou 13, **caractérisé en ce que** le dispositif de divertissement (1) comporte sur l'ensemble oscillant (2) un ou plusieurs accès (7) pour des passagers ou des supports (8) de passagers, le dispositif de divertissement (1) comportant de manière préférée une piste de transport (31), en particulier un ensemble de voies, pour des supports (8) de passagers mobiles, en particulier pouvant rouler.

15. Procédé de déplacement par oscillation d'un support oscillant (3) pouvant être occupé par des passagers au moyen d'un dispositif de déplacement (4), lequel génère les mouvements de support oscillant, le dispositif de déplacement (4) comportant un dispositif d'entraînement (17), le support oscillant (3) étant guidé lors de ses déplacements oscillants par un dispositif de guidage (16) supplémentaire pouvant être ajusté longitudinalement du dispositif de déplacement (4), le dispositif de guidage (16) étant relié au support oscillant (3) au moyen d'un palier oscillant (22) multiaxial, le dispositif d'entraînement (17) comprenant plusieurs actionneurs actifs (28) pouvant être commandés, reliés chacun au support oscillant (3) ainsi qu'à une base stationnaire (5), lesquels génèrent les mouvements oscillants et l'ajustement en hauteur du support oscillant (3).
